# EUROPÄISCHE PATENTSCHRIFT

(11) **EP 0 599 163 B1**
(45) Veröffentlichungstag und Bekanntmachung des Hinweises auf die Patenterteilung: **06.09.1995**
(21) Anmeldenummer: 93118405.5
(22) Anmeldetag: 12.11.1993
(51) Int. Cl.: F04C 19/00, F04C 29/00

(54) **Flüssigkeitsringmaschine**
Liquid ring machine
Machine à anneau liquide

(30) Priorität: 24.11.1992 DE 4239462
(43) Veröffentlichungstag der Anmeldung: 01.06.1994
(73) Patentinhaber: SIEMENS AKTIENGESELLSCHAFT, 80333 München (DE)
(72) Erfinder: Niebler, Hermann, Dipl.-Ing., D-91126 Rednitzhembach (DE); Weigl, Hans, Dipl.-Ing. (FH), D-92355 Velburg (DE)

(56) Entgegenhaltungen:
- DE-A- 2 605 423
- DE-C- 880 382
- DE-U- 8 906 100

## Beschreibung

Die Erfindung betrifft eine Flüssigkeitsringmaschine gemäß Oberbegriff des Anspruchs 1.

Bei derartigen Flüssigkeitsringmaschinen, die als Vakuumpumpen und als Kompressoren eingesetzt werden, ist die Achse des Laufrades exzentrisch zur Achse des Gehäuses angeordnet. Die beiden entsprechenden Achsen sind in senkrechter Richtung gegeneinander um ein Exzentrizitätsmaß versetzt. Eine für Vakuumbetrieb optimierte Flüssigkeitsringmaschine arbeitet im Kompressorbetrieb nicht optimal.

Durch das DE-U-89 06 100 ist eine zweistufige Flüssigkeitsringpumpe mit zwei getrennt voneinander wirkenden Laufradbereichen bekannt. Jeder Laufradbereich bildet mit einem gesonderten Gehäuseteil eine Pumpenstufe. Die Achse des Laufrades ist zu den Achsen der Gehäuseteile jeweils um ein Exzentrizitätsmaß versetzt. Um die Lager und die Welle von den auftretenden Querkräften zu entlasten, liegen die Exzentrizitäten der beiden Pumpenstufen genau gegenüber.

Aufgabe der vorliegenden Erfindung ist es, eine Flüssigkeitsringmaschine zu schaffen, die auf einfache Weise sowohl für Vakuumbetrieb als auch für Kompressorbetrieb optimal einsetzbar ist.

Die Lösung dieser Aufgabe wird gemäß dem kennzeichnenden Teil des Anspruchs 1 in Verbindung mit den Merkmalen des Oberbegriffs dadurch erreicht, daß bei Vakuumbetrieb die Exzentrizität zwischen der Achse des Laufrades und der Achse des Gehäuses entgegen der Schwerkraft gerichtet ist und daß bei Kompressorbetrieb diese Exzentrizität in Richtung der Schwerkraft liegt.

Die erfindungsgemäße Flüssigkeitsringmaschine weist sowohl für Vakuumbetrieb (Enddruck gleich Atmosphärendruck) als auch für Kompressorbetrieb (Ansaugdruck größer oder gleich Atmosphärendruck) einen maximalen Wirkungsgrad auf. Da der Druckverlauf im Gasraum die Wasserringkontur beeinflußt, kann eine auf Vakuumbetrieb optimierte Flüssigkeitsringpumpe bei Kompressorbetrieb nicht optimal arbeiten. Eine bessere Anpassung an diese Druckkräfte kann durch Änderung der Richtung des Exzentrizitätsmaßes erreicht werden.

Damit verringert sich die aus Gewichtskraft und hydrodynamischer Querkraft resultierende Kraft, wodurch sich bei allen Betriebsbedingungen eine höhere Wellensicherheit sowie eine längere Lebensdauer der Wellenlager ergibt. Der Wirkungsgrad ist hierbei unabhängig von dem Aufstellort und der Aufstellart sowie unabhängig von der Kopplung mit dem Antriebsmotor. So kann die erfindungsgemäße Flüssigkeitsringmaschine z.B. in einem Gestell, auf dem Boden stehend oder an der Wand hängend befestigt sein.

Zum Erreichen einer nochmals verbesserten Kompensation bzw. vereinfachten Umstellung zwischen Vakuumbetrieb und Kompressorbetrieb können verschiedene spezielle Maßnahmen für sich allein oder in Kombination miteinander vorteilhaft sein.

Bei einer stehenden Montage der Flüssigkeitsringmaschine sind die Achse des Laufrades und die Achse des Gehäuses in senkrechter Richtung gegeneinander um ein Exzentrizitätsmaß versetzt. Der minimale Abstand zwischen Gehäuseinnenseite und Laufrad (Scheitel) ist bei Vakuumbetrieb radial oberhalb der Laufradwelle und bei Kompressorbetrieb radial unterhalb der Laufradwelle angeordnet (Anspruch 2).

Eine optimale Kompensation der auftretenden hydrodynamischen Querkraft durch die Gewichtskraft der Welle erhält man bei einer Flüssigkeitsringmaschine gemäß Anspruch 3. Demgegenüber ist eine Drehung der Flüssigkeitsringmaschine um 180° (Anspruch 4) eine besonders einfache Kompensationsmaßnahme.

Die Lage der Exzentrizität zwischen der Achse des Gehäuses und der Achse des Laufrades kann bei einer Flüssigkeitsringmaschine gemäß Anspruch 5 auf besonders einfache Weise geändert werden. Ist für die Änderung der Lage des Exzentrizitätsmaßes nur eine Drehung der Flüssigkeitsringmaschine um 180° vorgesehen, dann ist eine Ausgestaltung der Flüssigkeitsringmaschine gemäß Anspruch 6 besonders vorteilhaft.

Weitere Vorteile und Einzelheiten der Erfindung ergeben sich aus der nachfolgenden Beschreibung von Ausführungsbeispielen anhand der Zeichnung und in Verbindung mit den Ansprüchen 2 bis 6. Es zeigen:
- FIG 1: eine Anordnung der Steuerscheibe bei Vakuumbetrieb,
- FIG 2: eine Anordnung der Steuerscheibe bei Kompressorbetrieb,
- FIG 3: die stirnseitige Ansicht einer Ausführungsform der erfindungsgemäßen Flüssigkeitsringmaschine.

In den FIG 1 und 2 ist mit 1 eine Steuerscheibe bezeichnet, die zusammen mit einem Laufrad im Gehäuse einer Flüssigkeitsringmaschine montiert ist. In der Steuerscheibe 1 sind in bekannter Weise ein Saugschlitz 2, durch den das zu komprimierende Gas in die Zellen des vor der Steuerscheibe 1 befindlichen Laufrades eintritt, und ein Druckschlitz 3, durch den das komprimierte Gas austritt, angeordnet. Mit 4 sind die dem Druckschlitz 3 zugeordneten Steuerschlitze bezeichnet.

In der Steuerscheibe 1 der erfindungsgemäßen Flüssigkeitsringmaschine ist ein Wellendurchlaß 5 derart angeordnet, daß die Achse 6 des Laufrades exzentrisch zur Achse 7 des Gehäuses liegt. Wie die Darstellungen in den FIG 1 und 2 erkennen lassen, sind die beiden entsprechenden Achsen 6 und 7 in senkrechter Richtung gegeneinander um ein Exzentrizitätsmaß 8 versetzt.

Zur Kompensation der aus Ansaugdruck und Verdichtungsdruck resultierenden hydrodynamischen Querkraft F_{H} liegt das Exzentrizitätsmaß 8 bei Vakuumbetrieb (FIG 1) entgegen der Schwerkraft und damit entgegen der Gewichtskraft F_{G}, wohingegen das Exzentrizitätsmaß 8 bei Kompressorbetrieb (FIG 2) in Richtung der Schwerkraft liegt. Man erhält damit sowohl bei Vakuumbetrieb als auch bei Kompressorbetrieb jeweils einen maximalen Wirkungsgrad.

Die Lage des Exzentrizitätsmaßes 8 läßt sich besonders einfach bei dem in FIG 3 in stirnseitiger Ansicht dargestellten Ausführungsbeispiel ändern. Bei dieser Ausführungsform ist die Welle 9 des Laufrades mit ihrem einen Ende in einem am Seitenschild 10 angegossenen Lagerträger 11 gelagert. Das andere Ende der Welle 9 ist ebenfalls in einem in FIG 3 nicht sichtbaren Lagerträger gelagert, der am anderen, ebenfalls nicht sichtbaren Seitenschild angegossen ist.

Die in FIG 3 gezeigte Flüssigkeitsringmaschine ist - wie aus der Lage des Exzentrizitätsmaßes 8 ersichtlich - für Vakuumbetrieb vorbereitet. Eine Umstellung auf Kompressorbetrieb erfolgt beim gezeigten Ausführungsbeispiel durch eine Drehung der Flüssigkeitsringmaschine um 180°. Die Flüssigkeitsringmaschine steht dann nicht mehr, wie in FIG 3 gezeigt, auf ihren am Seitenschild 10 angeformten Standfüßen 12 und 13, sondern auf ihren ebenfalls am Seitenschild 10 angeformten Zusatzfüßen 14 und 15. Die Zusatzfüße 14 und 15 sind vorzugsweise identisch mit den Standfüßen 12 und 13.

Es versteht sich in diesem Zusammenhang von selbst, daß die Standfüße 12 und 13 sowie die Zusatzfüße 14 und 15 auch am Gehäuse angeordnet sein können und daß anstelle von Stand- und Zusatzfüßen auch umlaufende Befestigungsringe und/oder umlaufende Spannbänder vorgesehen sein können. Im letztgenannten Fall kann dann die erfindungsgemäße Flüssigkeitsringmaschine so gedreht werden, daß eine auf die Welle 9 des Laufrades wirkende hydrodynamische Querkraft F_{H} der Gewichtskraft F_{G} der Laufradwelle 9 genau entgegengerichtet ist.

## Patentansprüche

1. Flüssigkeitsringmaschine mit einem Gehäuse und mit einem Laufrad, dessen Achse (6) um ein Exzentrizitätsmaß (8) zur Achse (7) des Gehäuses versetzt ist,
**dadurch gekennzeichnet**,
daß dieses Exzentrizitätsmaß (8) bei Vakuumbetrieb entgegen der Richtung der Schwerkraft und bei Kompressorbetrieb in Richtung der Schwerkraft liegt.

2. Flüssigkeitsringmaschine nach Anspruch 1,
**dadurch gekennzeichnet**,
daß der vom Exzentrizitätsmaß (8) bestimmte minimale Abstand zwischen Gehäuseinnenseite und Laufrad bei Vakuumbetrieb radial oberhalb der Laufradwelle (9) und bei Kompressorbetrieb radial unterhalb der Laufradwelle (9) angeordnet ist.

3. Flüssigkeitsringmaschine nach Anspruch 2,
**dadurch gekennzeichnet**,
daß der minimale Abstand zwischen Gehäuseinnenseite und Laufrad derart gewählt ist, daß eine auf die Laufradwelle (9) wirkende hydrodynamische Querkraft (F_{H}) der Gewichtskraft (F_{G}) der Laufradwelle (9) genau entgegengerichtet ist.

4. Flüssigkeitsringmaschine nach einem der Ansprüche 1-3,
**dadurch gekennzeichnet**,
daß die Änderung der Lage des Exzentrizitätsmaßes (8) durch eine Drehung der Flüssigkeitsringmaschine um deren Gehäuseachse (7), vorzugsweise um 180°, erzielbar ist.

5. Flüssigkeitsringmaschine nach einem der Ansprüche 1-4,
**dadurch gekennzeichnet**,
daß am Außenumfang des Gehäuses und/oder der Seitenschilde (10) ein umlaufender Befestigungsring oder ein umlaufendes Schlauch- bzw. Spannband angeordnet ist.

6. Flüssigkeitsringmaschine nach einem der Ansprüche 1-4,
**dadurch gekennzeichnet**,
daß am Gehäuse und/oder an den Seitenschilden (10) Standfüße (12,13) und diesen gegenüberliegende Zusatzfüße (14,15) angeordnet sind.

## Claims

1. A liquid ring machine comprising a housing and a rotor, whose axis (6) is offset relative to the axis (7) of the housing by an amount of eccentricity (8), characterised in that the amount of eccentricity (8) is directed to oppose the direction of the force of gravity during vacuum operation and lies in the direction of the force of gravity during compressor operation.

2. A liquid ring machine according to claim 1, characterised in that the minimal distance between the inside surface of the housing and the rotor defined by the amount of eccentricity is located radially above the rotor shaft (9) during vacuum operation and radially below the rotor shaft (9) during compressor operation.

3. A liquid ring machine according to claim 2, characterised in that the minimal distance between the inside surface of the housing and the rotor is selected such that a hydrodynamic transverse force (F_{H}) which acts on the rotor shaft (9) precisely opposes the force of weight (F_{G}) of the rotor shaft (9).

4. A liquid ring machine according to one of claims 1 to 3, characterised in that change in position of the amount of eccentricity (8) can be obtained by rotating the liquid ring machine about its housing axis (7), preferably through 180°.

5. A liquid ring machine according to one of claims 1 to 4, characterized in that a circumferential fastening ring or a circumferential hose strap or clamping strap is arranged on the outer circumference of the housing and/or of side brackets (10).

6. A liquid ring machine according to one of claims 1 to 4, characterised in that standing feet (12, 13) and additional feet (14, 15) opposite the standing feet are arranged on the housing and/or on the side brackets (10).

## Revendications

1. Machine à anneau liquide comportant un carter et un rotor, dont l'axe (6) est décalé d'une distance d'excentricité (8) par rapport à l'axe (7) du carter, caractérisée par le fait que cette distance d'excentricité (8) s'étend, dans le cas du fonctionnement avec production d'un vide, en sens inverse de la direction de la force de pesanteur et, dans le cas du fonctionnement en compresseur, dans la direction de la force de pesanteur.

2. Machine à anneau liquide suivant la revendication 1, caractérisée par le fait que la distance minimale, qui est déterminée par la distance d'excentricité (8), entre la face intérieure du carter et le rotor est située, dans le cas du fonctionnement avec production d'un vide, radialement au-dessus de l'arbre (9) du rotor et, dans le cas d'un fonctionnement en compresseur, radialement au-dessous de l'arbre (9) du rotor.

3. Machine à anneau liquide suivant la revendication 2, caractérisée par le fait que la distance minimale entre la face intérieure du carter et le rotor est choisie de telle sorte qu'une force transversale hydrodynamique (F_{H}), qui agit sur l'arbre (9) du rotor, est dirigée exactement en sens opposé de la force correspondant au poids (F_{G}) de l'arbre (9) du rotor.

4. Machine à anneau liquide suivant l'une des revendications 1-3, caractérisée par le fait que la modification de la position de la distance d'excentricité (8) peut être obtenue au moyen d'une rotation de la machine à anneau liquide de préférence sur 180° autour de l'axe (7) de son carter.

5. Machine à anneau liquide suivant l'une des revendications 1-4, caractérisée par le fait qu'un anneau circonférentiel de fixation ou un tuyau et une borne circonférentielle de serrage est disposé sur la périphérie extérieure du carter et/ou des flasques latéraux (10).

6. Machine à anneau liquide suivant l'une des revendications 1-4, caractérisée par le fait que des pieds de support (12,13) et des pieds supplémentaires (14,15), situés à l'opposé des précédents, sont disposés sur le carter et/ou sur les flasques latéraux (10).
